# EUROPÄISCHE PATENTSCHRIFT

(11) **EP 3 334 319 B1**
(45) Veröffentlichungstag und Bekanntmachung des Hinweises auf die Patenterteilung: **16.09.2020**
(21) Anmeldenummer: 16750648.4
(22) Anmeldetag: 25.07.2016
(51) Int. Cl.: A47L 9/20

(54) **SAUGGERÄT**
SUCTION DEVICE
APPAREIL D'ASPIRATION

(30) Priorität: 11.08.2015 DE 102015113189
(43) Veröffentlichungstag der Anmeldung: 20.06.2018
(73) Patentinhaber: Festool GmbH, 73240 Wendlingen (DE)
(72) Erfinder: BARABEISCH, Markus, 89269 Vöhringen (DE)
(74) Vertreter: Patentanwälte Bregenzer und Reule Partnerschaftsgesellschaft mbB
(86) Internationale Anmeldenummer: PCT/EP2016/067637
(87) Internationale Veröffentlichungsnummer: WO 2017/025305

(56) Entgegenhaltungen:
- EP-A1- 0 955 003
- WO-A1-2011/003441
- DE-A1-102010 029 524
- DE-A1-102011 006 361

## Beschreibung

Die Erfindung betrifft ein Sauggerät mit einem Saugaggregat zum Erzeugen eines Saugstroms gemäß dem Oberbegriff des Anspruchs 1.

Ein Sauggerät dieser Art ist beispielsweise in WO 2011/003441 A1 beschrieben.

Bei einem Sauggerät gemäß EP 1 340 446 A1 wird eine sogenannte Gegenstrom-Abreinigung durchgeführt. Der Fremdluftventilkörper wird durch vom Saugaggregat bereitgestelltem Unterdruck in die Durchlassstellung schlagartig beaufschlagt, sodass Fremdluft durch den Fremdlufteinlass einströmen und den Filter in Richtung des Schmutzsammelraums durchströmen kann, wodurch an dem Filter anhaftende Partikel in Richtung des Schmutzsammelraums abgestoßen werden. Der Schließkörper ist als eine Klappe ausgestaltet, die mit relativ hoher Kraft, die durch einen Elektromagneten bereitgestellt wird, in Richtung der Schließstellung beaufschlagt werden muss. Die Konstruktion ist aufwendig.

Es ist daher die Aufgabe der vorliegenden Erfindung, ein Sauggerät mit einem verbesserten Abreinigungskonzept bereitzustellen.

Zur Lösung der Aufgabe ist ein Sauggerät gemäß der technischen Lehre des Anspruchs 1 vorgesehen.

Die Drucksteuereinrichtung ist erfindungsgemäß zur Verstellung des Fremdluftventilkörpers in Richtung der Schließstellung oder zu dessen Halten in der Schließstellung, durch Beaufschlagung der Betätigungsfläche mit Unterdruck entgegen einer in Richtung der Durchlassstellung auf den Fremdluftventilkörper wirkenden, zum Beispiel durch das Saugaggregat erzeugten, Kraft vorgesehen oder ausgestaltet.

Die Kraft ist oder umfasst erfindungsgemäß eine Unterdruckkraft. Die Kraft ist oder umfasst beispielsweise eine Kraft, welche aufgrund des vom Saugaggregat erzeugten Unterdrucks am Fremdluftventilkörper in Richtung der Durchlassstellung angreift. Beispielsweise liegt Unterdruck an einer von der Betätigungsfläche abgewandten Frontseite oder Stirnseite an.

Ferner kann auch eine Federkraft in Richtung der Durchlassstellung am Fremdluftventilkörper angreifen. Die Federkraft greift beispielsweise direkt am Fremdluftventilkörper oder indirekt an beispielsweise dem später noch erläuterten Betätigungskörper, der mit dem Fremdluftventilkörper verbunden oder gekoppelt ist, an.

Die Kraft kann aber auch eine Gewichtskraft des Fremdluftventilkörpers und/oder des die Betätigungsfläche aufweisenden Körpers umfassen oder sein, welche in Richtung der Durchlassstellung an dem Fremdluftventilkörper angreift.

Die Kraft kann weiterhin eine Federkraft, beispielsweise einer Öffnungsfederanordnung oder Öffnungsfeder, umfassen oder sein, welche den Fremdluftventilkörper in Richtung der Durchlassstellung beaufschlagt.

Die Richtung der Durchlassstellung wirkende Kraft ist vorteilhaft eine Kraft, welche über eine reine Trägheitskraft des Fremdluftventilkörpers hinausgeht oder zusätzlich zu der Trägheitskraft vorhanden ist.

Den Filter könnte man auch als mindestens einen Filter oder eine Filteranordnung bezeichnen. Mithin kann der Filter Bestandteil einer Filteranordnung sein.

Die Kraft zum Halten des Fremdluftventilkörpers in der Schließstellung wird zumindest teilweise also durch Unterdruck bereitgestellt. Die Drucksteuereinrichtung beeinflusst die Unterdruck-Verhältnisse an der Betätigungsfläche. Die Betätigung ist besonders einfach, da eine unmittelbare mechanische oder nicht-fluidische Krafteinwirkung durch beispielsweise einen Betätigungshebel oder dergleichen in Richtung der Schließstellung nicht notwendig ist - dennoch aber möglich ist.

Die Drucksteuereinrichtung ist zweckmäßigerweise zum Schalten des Unterdrucks auf die Betätigungsfläche oder Schalten von Unterdruck auf die Betätigungsfläche ausgestaltet. Weiterhin ist die Drucksteuereinrichtung zweckmäßigerweise zum Schalten von atmosphärischem Druck auf die Betätigungsfläche ausgestaltet. Vorzugsweise kann die Drucksteuereinrichtung zwischen atmosphärischem Druck und Unterdruck umschalten, der auf die Betätigungsfläche wirkt.

Wenn der durch die Drucksteuereinrichtung bereitgestellte oder aufgeschaltete Unterdruck abfällt, kann beispielsweise der vom Saugaggregat bereitgestellte Unterdruck auf die Frontseite des Fremdluftventilkörpers einwirken und diesen somit, zweckmäßigerweise schlagartig, durch diese Unterdruck-Beaufschlagung in Richtung der Durchlassstellung betätigen.

Vorteilhaft ist beispielsweise, dass der den Fremdluftventilkörper haltende Unterdruck sehr schnell abgebaut wird oder abbaubar ist, sodass das Fremdluftventil mit hoher Geschwindigkeit in Richtung der Durchlassstellung gelangen kann. Die Abreinigung bzw. Durchströmung des mindestens einen Filters entgegen der üblichen Strömungsrichtung beim Saugbetrieb kann somit sehr schnell und effektiv ablaufen.

Vorteilhaft ist vorgesehen, dass ein den Fremdluftventilkörper in Richtung der Durchlassstellung betätigendes Unterdruckvolumen größer, beispielsweise mindestens 1,5-2 mal größer, vorzugsweise dreimal oder viermal oder fünfmal größer, ist als ein auf die die Betätigungsfläche zur Betätigung in Richtung der Schließstellung des Fremdluftventilkörpers einwirkendes Unterdruckvolumen. Das größere Unterdruckvolumen kann aber auch nur unwesentlich größer als das kleinere Unterdruckvolumen sein, beispielsweise nur 5-10 % größer, oder vorzugsweise 20-30 % größer. Man kann auch sagen, dass ein dem Fremdluftventilkörper zu dessen Betätigung in die Durchlassstellung zugeordnetes Unterdruckvolumen des Sauggeräts, beispielsweise umfassend den Schmutzsammelraum, größer als ein der Betätigungsfläche zur Betätigung des Fremdluftventilkörpers in Richtung der Schließstellung oder zum Halten des Fremdluftventilkörpers in der Schließstellung zugeordnetes Unterdruckvolumen ist. Das Unterdruckvolumen, das den Fremdluftventilkörper, beispielsweise durch Einwirkung auf dessen Frontseite zum Staubsammelraum hin oder zur Absaugkanalanordnung hin, in Richtung der Durchlassstellung betätigt, ist also deutlich größer als das den Fremdluftventilkörper sozusagen in der Schließstellung haltende oder in Richtung der Schließstellung verstellende Unterdruckvolumen. Das Unterdruckvolumen, das auf den Fremdluftventilkörper wirkt, umfasst beispielsweise den gesamten Staubsammelraum oder zumindest einen Großteil des Staubsammelraums, der großvolumig ist. Auf die Betätigungsfläche hingegen wirkt beispielsweise nur ein Unterdruckvolumen, das zwischen der Betätigungsfläche und der Drucksteuereinrichtung eingekammert ist. In diesem Bereich können beispielsweise nur Kanalabschnitte und/oder die später noch erläuterte Unterdruckkammer oder Betätigungskammer vorgesehen sein.

Das Sauggerät ist zweckmäßigerweise ein portables Sauggerät, beispielsweise ein Haushaltssauggerät und/oder ein Werkstattsauger. Das Sauggerät kann beispielsweise Räder zum Rollen auf einem Untergrund aufweisen. Weiterhin kann das Sauggerät einen oder mehrere Tragegriffe aufweisen, sodass es leicht ergreifbar und transportierbar ist.

Das Sauggerät kann eine kastenförmige oder kistenförmige Gestalt aufweisen. Beispielsweise kann das Saugergehäuse in der Art einer Systemkomponente oder eines Transportbehälters ausgestaltet sein, so dass es in einen Stapel mit mindestens einem weiteren Transportbehälter eingereiht werden kann. Das Saugergehäuse kann beispielsweise auf den anderen Transportbehälter aufgestapelt oder unter den anderen Transportbehälter untergestapelt werden. Die Transportbehälter oder das Saugergehäuse können beispielsweise in einer Stapelrichtung oder Reihenrichtung aufeinander gestapelt werden.

Es ist möglich, dass das Sauggerät, insbesondere das Saugergehäuse, Formschlusskonturen, beispielsweise Haken und/oder Hakenaufnahmen, Formschlussvorsprünge oder Formschlussaufnahmen, Riegel, insbesondere Schwenkriegel oder Drehriegel, oder dergleichen andere Verbindungsmittel zum formschlüssigen Verbinden mit einem Transportbehälter quer zu der Stapelrichtung und/oder längs der Stapelrichtung. Somit kann das Saugergehäuse scherfest bzw. zugfest mit dem mindestens einen weiteren Transportbehälter verbunden werden.

Das erfindungsgemäße Sauggerät kann selbstverständlich nicht nur einen, sondern mindestens zwei oder weitere Fremdlufteinlässe aufweisen. Mit anderen Worten kann der Fremdlufteinlass auch als "mindestens ein Fremdlufteinlass" bezeichnet werden. Jedem Fremdlufteinlass kann ein separates Fremdluftventil zugeordnet sein. Es ist aber auch möglich, dass mehrere Fremdlufteinlässe, beispielsweise zwei oder drei Fremdlufteinlässe, durch ein einziges Fremdluftventil verschlossen werden.

Aus dem obigen Absatz wird deutlich, dass nicht nur ein Fremdluftventil, sondern auch mehrere Fremdluftventile bei dem Sauggerät möglich sind. Das Sauggerät kann also nicht nur ein Fremdluftventil, sondern "mindestens ein Fremdluftventil" aufweisen.

In der Schließstellung liegt der Fremdluftventilkörper beispielsweise dicht sitzend an einem Ventilsitz des Fremdluftventils oder eine Umgebung des Fremdluftventils an. In der Durchlassstellung ist ein Abstand zwischen dem Ventilsitz und dem Fremdluftventilkörper vorhanden.

Der Fremdluftventilkörper ist beispielsweise bezüglich eines Ventilsitzes schwenkbeweglich, linear beweglich oder beides zwischen der Durchlassstellung und der Schließstellung gelagert. Insbesondere ist vorteilhaft, wenn der Fremdluftventilkörper linear beweglich ist.

Der Fremdluftventilkörper kann mehrere Abschnitte aufweisen. Beispielsweise ist es möglich, dass der Fremdluftventilkörper mit einem ersten Abschnitt einen ersten Fremdlufteinlass und mit einem zweiten Abschnitt einen zweiten Fremdlufteinlass verschließt oder öffnet. Weiterhin sind die geometrischen Ausgestaltungen des Fremdluftventilkörpers je nach baulicher Anforderung, nach den geometrischen Verhältnissen beim Sauggerät oder dergleichen vielfältig. Es ist beispielsweise denkbar, dass der Fremdluftventilkörper im einfachen Fall eine kreisringförmige oder rechteckige, insbesondere quadratische Schließfläche hat. Aber auch kompliziertere geometrische Konturen sind bei der Schließfläche des Fremdluftventilkörpers oder des Fremdluftventilkörpers als Ganzes ohne weiteres möglich, so zum Beispiel eine Ausgestaltung als dreiblättriges oder vierblättriges Kleeblatt.

Es sei bemerkt, dass zweckmäßigerweise nur ein einziger Fremdlufteinlass und/oder nur ein einziges Fremdluftventil und/oder nur ein einziger Fremdluftventilkörper vorteilhaft sind. Jede dieser Maßnahmen trägt zu einer einfachen Bauweise bei.

Es ist möglich, dass nur ein Filter oder mehrere Filter, zum Beispiel zwei Filter, vorgesehen sind. Die Filter können beispielsweise nebeneinander oder in Strömungsrichtung zum Saugaggregat hintereinander angeordnet sein. Der mindestens eine Filter umfasst zweckmäßigerweise einen Plattenfilter oder eine Filterplatte.

Zweckmäßigerweise verschließt der mindestens eine Filter eine Öffnung zwischen dem Staubsammelraum und der Absaugkanalanordnung und/oder ist in der Öffnung angeordnet.

Der Unterdruck für das Halten des Fremdluftventilkörpers in der Schließstellung kann auf vielfältige Weise bereitgestellt werden, beispielsweise durch einen vom Saugaggregat separaten Druckerzeuger. Bevorzugt ist vorgesehen, dass das Saugaggregat der Drucksteuereinrichtung den Unterdruck zur Beaufschlagung der Betätigungsfläche bereitstellt.

Die Drucksteuereinrichtung ist vorteilhaft zur Beaufschlagung der Betätigungsfläche mit dem Unterdruck mit dem Saugaggregat oder dem davon separaten Druckerzeuger, den man auch als Unterdruckerzeuger bezeichnen kann, strömungsverbunden.

Eine Frontseite des Fremdluftventilkörpers ist zweckmäßigerweise durch Unterdruckbeaufschlagung in Richtung der Durchlassstellung des Fremdluftventils betätigbar. Die Frontseite und die Betätigungsfläche, die durch die Drucksteuereinrichtung mit Unterdruck beaufschlagbar ist, wirken zweckmäßigerweise in einander entgegengesetzte Richtungen.

Die Frontseite des Fremdluftventilkörpers des Fremdluftventils ist zweckmäßigerweise der Absaugkanalanordnung zugewandt.

Die Frontseite kann auch dem mindestens einen Filter und/oder dem Staubsammelraum zugewandt sein.

Vorzugsweise ist der Fremdluftventilkörper des Fremdluftventils durch Unterdruck-Beaufschlagung seiner Frontseite durch das Saugaggregat in Richtung der Durchlassstellung betätigbar. Mithin wirkt also das Saugaggregat auf der das Fremdluftventil Richtung der Durchlassstellung und somit im Sinne der Abreinigung des mindestens einen Filters ein, während in Gegenrichtung, also in Richtung der Schließstellung, die Drucksteuereinrichtung den Fremdluftventilkörper über die Betätigungsfläche mit Unterdruck beaufschlagt und somit betätigt.

Die Flächenverhältnisse der Frontseite des Fremdluftventilkörpers und der Betätigungsfläche, die durch Unterdruck beaufschlagbar ist, sind vorzugsweise so ausgestaltet, dass eine in Richtung der Schließstellung wirksame Fläche oder durch Unterdruck beaufschagbare Fläche größer ist als eine in Richtung der Durchlassstellung wirksame Fläche.

Eine effektive Druckbeaufschlagungsfläche der der Absaugkanalanordnung oder dem Saugaggregat zugewandten Frontseite des Fremdluftventilkörpers des Fremdluftventils ist vorzugsweise kleiner als die durch die Drucksteuereinrichtung beeinflussbare Betätigungsfläche. Wenn also gleicher Druck einerseits auf die Betätigungsfläche und andererseits auf die Frontseite des Fremdluftventilkörpers einwirkt, wird dieser in Richtung der Schließstellung betätigt oder angetrieben. Das Fremdluftventil bleibt geschlossen
Die durch die Drucksteuereinrichtung beeinflussbare Betätigungsfläche ist vorteilhaft größer als eine effektive Druckbeaufschlagungsfläche einer durch Unterdruck-Beaufschlagung durch das Saugaggregat in Richtung der Durchlassstellung betätigbare Frontseite des Fremdluftventilkörpers. Die durch die Drucksteuereinrichtung beeinflussbare Betätigungsfläche ist vorteilhaft größer als die Querschnittsfläche oder Durchlassfläche des Fremdlufteinlasses. Beispielsweise ist die Fläche des Betätigungskörpers etwa 1,2-1,5 mal größer als die Fläche des Fremdlufteinlasses oder der erwähnten Frontseite des Fremdluftventilkörpers. Beispielsweise reicht schon eine Flächendifferenz von 20-30 %. Zweckmäßig sind jedoch größere Flächen Differenzen von beispielsweise 30 % bis 40 %, 40 % bis 50 %, 50-60 % oder dergleichen.

Es ist vorteilhaft, wenn die Betätigungsfläche an einer von der Absaugkanalanordnung und/oder dem Filter abgewandten Seite des Fremdluftventilkörpers angeordnet ist.

Der Fremdluftventilkörper liegt in der Schließstellung an einem Ventilsitz an.

Zweckmäßigerweise ist vorgesehen, dass der Fremdluftventilkörper in der Durchlassstellung von dem Ventilsitz weg zur Absaugkanalanordnung und/oder zum Filter und/oder zum Schmutzsammelraum hin verstellt ist oder also zur Verstellung in die Durchlassstellung derart angetrieben wird.

Alternativ oder ergänzend zur erläuterten Unterdruck-Beaufschlagung des Fremdluftventilkörpers in Richtung der Offenstellung ist es aber auch möglich, dass der Fremdluftventilkörper durch eine Öffnungsfederanordnung und/oder einen motorischen Öffnungsantrieb in Richtung der Durchlassstellung beaufschlagt oder angetrieben ist. Zweckmäßigerweise hat also das Sauggerät eine Öffnungsfederanordnung und/oder einen motorischen Öffnungsantrieb, zum Beispiel einen Elektromagneten oder eine Anordnung aus elektromagnetischen Antrieben, zum Betätigen oder Antreiben des Fremdluftventilkörpers in Richtung der Durchlassstellung. Die Öffnungsfederanordnung umfasst beispielsweise eine Öffnungsfeder, insbesondere eine Schraubenfeder. Die Öffnungsfeder stützt sich zweckmäßigerweise einerseits an einem mit dem Saugergehäuse fest verbundenen oder durch dieses bereitgestellten Bauteil und andererseits an dem Fremdluftventilkörper ab.

Es versteht sich, dass auch zusätzlich zu der Unterdruck-Beaufschlagung der Betätigungsfläche weitere Antriebe in Richtung der Schließstellung wirksam sein können.

Zweckmäßigerweise ist beispielsweise vorgesehen, dass das Sauggerät eine Schließfederanordnung und/oder einen motorischen Schließantrieb zum Betätigen oder Antreiben des Fremdluftventilkörpers in Richtung der Schließstellung aufweist. Die Schließfeder oder Schließfederanordnung unterstützt also beispielsweise den Unterdruck-Halt, der über die Betätigungsfläche wirksam ist.

Beispielsweise ist der Fremdluftventilkörper oder ein die Betätigungsfläche aufweisender Betätigungskörper durch die Schließfeder in Richtung der Schließstellung beaufschlagt. Die Schließfeder stützt sich beispielsweise am Betätigungskörper oder Fremdluftventilkörper und an einer mit dem Saugergehäuse verbundenen Komponente oder am Saugergehäuse direkt ab.

Eine Federkraft der Schließfeder oder Schließfederanordnung ist zweckmäßigerweise größer als eine Federkraft der erläuterten Öffnungsfeder oder Öffnungsfederanordnung.

Als Schließantrieb eignet sich vorzugsweise ein Elektromagnet oder eine Anordnung aus mehreren Elektromagneten. Wenn der mindestens eine Elektromagnet abgeschaltet wird, kann beispielsweise der auf die bereits erläuterte Frontseite des Fremdluftventilkörpers einwirkende Unterdruck des Saugaggregats das Fremdluftventil in Richtung der Durchlassstellung betätigen.

Es ist möglich, dass der mindestens eine Fremdluftventilkörper des Fremdluftventils durch einen motorischen Antrieb einerseits in die Schließstellung und andererseits in die Durchlassstellung betätigbar ist. Mithin kann also ein einziger motorischer Antrieb den Fremdluftventilkörper in beide Bewegungsrichtungen antreiben.

Vorteilhaft ist vorgesehen, dass die Drucksteuereinrichtung zum Entlasten der Betätigungsfläche von dem das Fremdluftventil in Richtung der Schließstellung belastenden oder antreibenden Unterdruck mindestens einen Verbindungskanal, der zu dem das Sauggerät umgebenden atmosphärischen Druck führt, oder mindestens eine Einströmöffnung für atmosphärischen Druck aufweist. Somit kann die Drucksteuereinrichtung beispielsweise diesen Verbindungskanal öffnen, sodass atmosphärischer Druck auf die Betätigungsfläche einwirkt, diese also nicht mehr durch Unterdruck in Richtung der Schließstellung betätigt ist, so dass der Fremdluftventilkörper in Richtung der Durchlassstellung verstellbar ist oder in Richtung der Durchlassstellung freikommt. Dann kann er beispielsweise durch den vom Saugaggregat bereitgestellten Unterdruck, der auf den Fremdluftventilkörper einwirkt, in Richtung der Offenstellung betätigt werden.

Die Drucksteuereinrichtung weist zweckmäßigerweise mindestens ein Steuerventil zum Öffnen oder Verschließen eines oder des Verbindungskanals zu einem oder dem das Sauggerät umgebenden atmosphärischen Druck auf. Mit dem mindestens einen Steuerventil kann also beispielsweise atmosphärischer Druck auf die Betätigungsfläche geschaltet werden, so dass das Fremdluftventil in Richtung der Durchlassstellung verstellbar wird oder ist.

Zweckmäßigerweise ist bei der Drucksteuereinrichtung vorgesehen, dass sie mindestens ein Steuerventil zum Öffnen oder Verschließen einer Strömungsverbindung zu einem den Unterdruck für die Betätigungsfläche bereitstellenden Druckerzeuger, beispielsweise dem Saugaggregat oder einem vom Saugaggregat separaten Druckerzeuger oder Unterdruckerzeuger, aufweist. Mit dem Steuerventil kann der Unterdruck auf die Betätigungsfläche aufgeschaltet werden oder die Betätigungsfläche von dem Unterdruck sozusagen freikommen, was dann eine Verstellbarkeit des Fremdluftventils in Richtung der Durchlassstellung ermöglicht.

Bevorzugt ist es, wenn das mindestens eine Steuerventil oder mindestens eines der Steuerventile ein manuell betätigbares Steuerventil ist. Es ist auch möglich, dass das mindestens eine Steuerventil oder mindestens eines der Steuerventile einen Steuerventilantrieb aufweist, durch welches es zwischen seinen Stellungen verstellbar ist.

In beiden vorgenannten Fällen ist es vorteilhaft, wenn das mindestens eine Steuerventil durch eine Feder in eine Stellung beaufschlagt ist, bei der die Betätigungsfläche mit Unterdruck zur Verstellung des Fremdluftventilkörpers in Richtung der Schließstellung oder zum Halten des Fremdluftventilkörpers in der Schließstellung beaufschlagt ist. Wenn also keine Betätigungskraft auf das Steuerventil einwirkt, d.h. beispielsweise keine manuelle Betätigungskraft oder der Steuerventilantrieb abgeschaltet ist, wird das Steuerventil sozusagen in eine Betriebsstellung verstellt, in welcher das Sauggerät üblicherweise für den Saugbetrieb betreibbar ist, nämlich ohne Abreinigung oder Fremdluft-Beaufschlagung des mindestens einen Filters. Nur dann wenn das Steuerventil aktiv entgegen der Kraft der Feder oder Federanordnung betätigt wird, wird der Unterdruck zur Verstellung des Fremdluftventilkörpers in Richtung der Schließstellung oder zum Halten in dieser Stellung sozusagen abgeschaltet, sodass das Fremdluftventil in die Durchlassstellung gelangen kann.

Die beiden vorgenannten Steuerventile können voneinander separate Steuerventile sein oder durch ein einziges Steuerventil, beispielsweise das nachfolgend erläuterte Schaltventil, gebildet sein.

Bei voneinander separaten Steuerventilen sind beispielsweise sequenzielle Schalthandlungen leicht möglich, d.h. dass beispielsweise zunächst die Strömungsverbindung zwischen dem Druckerzeuger, beispielsweise dem Saugaggregat, und der Betätigungsfläche unterbrochen wird, bevor anschließend atmosphärischer Druck auf die Betätigungsfläche einwirkt oder anders formuliert die Betätigungsfläche von dem Unterdruck freikommt.

Es versteht sich, dass derart sequenzielle Schalthandlungen auch mit einem einzigen Schaltventil möglich sind, dass dann beispielsweise eine hierfür geeignete Strömungskanalanordnung und einen Fremdluftventilkörper zur Verbindung von Strömungskanälen oder deren Unterbrechung aufweist.

Die Drucksteuereinrichtung umfasst zweckmäßigerweise ein Schaltventil oder wird durch ein Schaltventil gebildet, das zwischen einer Saugbetriebstellung, in der es eine Strömungsverbindung zwischen einem den Unterdruck für die Betätigungsfläche bereitstellenden Druckerzeuger, z.B. dem Saugaggregat, schaltet und eine Strömungsverbindung zwischen der Betätigungsfläche und das Sauggerät umgebenden atmosphärischen Druck unterbricht, und einer Abreinigungsstellung schaltbar ist, in welcher es die Strömungsverbindung zwischen der Betätigungsfläche und dem Druckerzeuger unterbricht und die Strömungsverbindung zwischen der Betätigungsfläche und dem atmosphärischen Druck herstellt. Mit einem einzigen Schaltventil kann dann beispielsweise zwischen dem Abreinigungsbetrieb und dem Saugbetrieb umgeschaltet werden.

Die Betätigungsfläche kann beispielsweise an einer Rückseite des Fremdluftventilkörpers angeordnet sein. Der Fremdluftventilkörper kann also mit anderen Worten die Betätigungsfläche integral aufweisen.

Es ist ferner vorteilhaft möglich, dass die Betätigungsfläche einen Bestandteil eines Betätigungskörpers bildet, der mit dem Fremdluftventilkörper verbunden oder bewegungsgekoppelt ist. Beispielsweise kann der Betätigungskörper fest mit dem Fremdluftventilkörper verbunden sein. Es ist aber auch möglich, dass der Betätigungskörper mit dem Fremdluftventilkörper bewegungsgekoppelt ist, d.h. dass er über ein Umlenkgetriebe, eine Schiebelagerung oder dergleichen den Fremdluftventilkörper mitnimmt, wenn er betätigt wird. Es ist beispielsweise möglich, dass ein Bewegungsspiel, insbesondere ein Längsspiel, zwischen dem Betätigungskörper und den Fremdluftventilkörper vorhanden ist. Das Bewegungsspiel ist beispielsweise in den jeweiligen Endstellungen oder mindestens einer Endstellung des Fremdluftventilkörpers, beispielsweise der Durchlassstellung und/oder der Schließstellung oder beiden, aufgehoben.

Eine bevorzugte Ausführungsform der Erfindung sieht vor, dass die Betätigungsfläche in einem Innenraum einer Betätigungskammer angeordnet ist und ein die Betätigungsfläche aufweisender Körper, zum Beispiel der Fremdluftventilkörper oder der bereits erläuterte mit dem Fremdluftventilkörper verbundene oder bewegungsgekoppelte Betätigungskörper, insbesondere anhand einer Dichtung, beweglich an einem die Betätigungskammer aufweisenden Betätigungskammer-Gehäuse gelagert ist. Die Dichtung ist beispielsweise eine Faltendichtung und/oder biegeelastisch. Es ist aber auch möglich, dass der Betätigungskörper anhand einer Labyrinthdichtung oder Spaltdichtung mit ausreichender Dichtigkeit bezüglich des Betätigungskammer-Gehäuses beweglich gelagert ist.

Der die Betätigungsfläche aufweisende Körper kann beispielsweise einen Betätigungsteller bilden oder aufweisen oder tellerförmig sein. Der Betätigungskörper kann verschiedene geometrische Konturen aufweisen, beispielsweise eine runde, insbesondere kreisrunde oder auch eine polygonale, insbesondere quadratische Fläche aufweisen. Zweckmäßigerweise erstreckt sich die Dichtung zwischen einem Außenumfang des die Betätigungsfläche aufweisenden Körpers, insbesondere des Betätigungstellers, und einem Innenumfang einer Öffnung am Betätigungskammer-Gehäuse.

An dieser Stelle sei bemerkt, dass das Saugergehäuse selbstverständlich mehrteilig sein kann, beispielsweise einen Grundkörper und einen Deckel aufweisen. Wenn also von einem Saugergehäuse vorstehend und nachfolgend die Rede ist, soll darunter auch ein Grundkörper oder ein Deckel oder beides des Saugergehäuses verstanden werden.

Zweckmäßigerweise ist die Abreinigungseinrichtung, also insbesondere der Fremdlufteinlass sowie die zugeordnete Drucksteuereinrichtung, an dem Deckel des Saugergehäuses angeordnet. Am Deckel befindet sich vorzugsweise auch das Saugaggregat.

Das Betätigungskammer-Gehäuse kann einen integralen Bestandteil des Saugergehäuses bilden. Es ist aber auch möglich, dass die Betätigungskammer neben dem Saugergehäuse angeordnet ist. Vorzugsweise ist das Betätigungskammer-Gehäuse an einem Deckel des Saugergehäuses angeordnet.

Zweckmäßigerweise stützt sich das Betätigungskammer-Gehäuse an einer Wandfläche des Saugergehäuses, zum Beispiel eines Deckels, ab.

Bevorzugt befindet sich der Fremdlufteinlass an einer Wand des Saugergehäuses, beispielsweise an einem Deckel des Saugergehäuses, neben dem Betätigungskammer-Gehäuse. Der Fremdlufteinlass kann beispielsweise zwischen einer Oberseite eines Deckels des Saugergehäuses oder einer Wandseite des Saugergehäuses und dem Betätigungskammer-Gehäuse angeordnet sein.

Die Betätigungskammer ist zweckmäßigerweise mit der Drucksteuereinrichtung strömungsverbunden, beispielsweise einem oder mehreren Steuerventilen, die bereits erläutert worden sind, zum Beispiel dem Schaltventil. Die Drucksteuereinrichtung ihrerseits wiederum ist mit dem Druckerzeuger, beispielsweise dem Saugaggregat oder dem davon separaten Druckerzeuger/Unterdruckerzeuger verbunden.

Erwähnt wurde bereits, dass die Abreinigungseinrichtung bzw. die Drucksteuereinrichtung manuell betätigbar ist. Es ist selbstverständlich auch eine elektrische oder elektronische Ansteuerung möglich, beispielsweise in Abhängigkeit von einer Verschmutzung des mindestens einen Filters. So kann beispielsweise eine Steuereinrichtung zum Ansteuern der Drucksteuereinrichtung vorgesehen sein, um diese zum Umschalten des Fremdluftventils zwischen der Durchlassstellung und der Schließstellung anzusteuern. Wenn also beispielsweise das Filter einem bestimmten Verschmutzungsgrad erreicht hat, wird dies von dieser Steuereinrichtung vorzugsweise sensorisch erfasst, worauf die Steuereinrichtung in Abhängigkeit von dem Verschmutzungsgrad die Drucksteuereinrichtung zum Öffnen oder Schließen des Fremdluftventils ansteuert. Selbstverständlich ist auch eine zeitgesteuerte, beispielsweise zyklische Ansteuerung des Fremdluftventils ohne weiteres möglich. So können beispielsweise in vorbestimmten Abständen, zum Beispiel jede Minute, alle 5 Minuten oder dergleichen, Abreinigungszyklen gefahren werden.

Ohne weiteres ist auch möglich, dass eine derartige Steuerung das Fremdluftventil mehrfach, beispielweise mindestens zweimal, kurz hintereinander öffnet, beispielsweise in Stößen innerhalb von wenigen Sekunden, und dann wiederum eine größere Pause zwischen einer derartigen Abreinigung des mindestens einen Filters ist.

Nachfolgend wird ein Ausführungsbeispiel der Erfindung anhand der Zeichnung erläutert. Es zeigen:
- Figur 1: eine perspektivische, längsgeschnittene Schrägansicht eines Sauggeräts mit einem in Schließstellung befindlichen Fremdluftventil,
- Figur 2: die Ansicht gemäß Figur 1 mit dem Fremdluftventil in Durchlassstellung,
- Figur 3: eine Detailvergrößerung D aus Figur 2,
- Figur 4: die Schnittansicht gemäß Figur 1 frontal von der Seite und
- Figur 5: die Schnittansicht gemäß Figur 2 frontal von der Seite.

Ein Sauggerät 10 ist beispielsweise als Haushaltssauggerät oder Werkstattsauger ausgestaltet. Eine stationäre Ausgestaltung des Sauggeräts 10 für eine zentrale Absauganlage ist aber prinzipiell möglich.

Das Sauggerät 10 ist in der Zeichnung teilweise stark schematisiert dargestellt. Beispielsweise kann es an seinem Saugergehäuse 12 Rollen 11 aufweisen, mit denen es auf einem Untergrund rollbar oder abstellbar ist.

Das Saugergehäuse 12 weist beispielsweise ein Unterteil 20 sowie einen Deckel 24 auf. Das Unterteil 20 kann mit den Rollen 11 versehen sein. An dem Unterteil 20 ist ein Saugeinlass 18 zum Einströmen eines Saugstroms, also mit Schmutz, Staub oder dergleichen beladenen Luftstroms, in einen Schmutzsammelraum 21 vorgesehen.

Am Saugeinlass 18 ist beispielsweise ein Anschlussstutzen 19 zum Anschließen, insbesondere zum An- oder Aufstecken, eines Schlauches 16 vorgesehen. Der Schlauch kann beispielsweise an seinem anderen Endbereich mit einer Ansaugdüse, einer Hand-Werkzeugmaschine oder dergleichen verbunden oder verbindbar sein.

Im Saugergehäuse 12 ist der Schmutzsammelraum 21 vorgesehen, in welchen der Saugeinlass 18 hinein führt. Zwischen dem Staubeinlass 18 und einem Saugaggregat 15 des Sauggeräts 10, das zum Erzeugen eines Saugstroms T vorgesehen ist, ist ein Filter 29 angeordnet, der in dem Saugstrom T enthaltene Partikel P ausfiltert, sodass sie im Schmutzsammelraum 21 zurückgehalten werden. So bildet sich beispielsweise an einer Bodenwand 22 des Saugergehäuses 12, insbesondere des Unterteils 20, eine Ansammlung von Staub oder Schmutz S, die in Figur 5 angedeutet ist. Üblicherweise fallen die Partikel P nach unten, also zur Bodenwand 22, haften aber zumindest teilweise an einer dem Schmutzsammelraum 21 zugewandten Seitenfläche 29A, beispielsweise einer Unterseite, des Filters 29 an. Der Filter 29 wird also beim Saugbetrieb des Sauggeräts 10 allmählich mit Partikeln P verschmutzt oder zugesetzt.

Abströmseitig ist jedoch der Saugstrom T durch den Filter 29 gereinigt, sodass er einen sozusagen sauberen Saugstrom T2 bildet, wenn er über eine Seitenfläche 29B des Filters 29 in Richtung eines Luftauslasses 17 strömt. Das Saugaggregat 15 ist an den Luftauslass 17 angeschlossen. Der Luftauslass 17 ist an einer Absaugkanalanordnung 25 vorgesehen, die stromabwärts des Filters 29 bezüglich des Saugstroms T angeordnet ist.

Bei dem Saugaggregat 15 handelt es sich beispielsweise um eine übliche Saugturbine und einen zugehörigen Antriebsmotor, was nicht im Einzelnen erläutert ist. Selbstverständlich sind bei jedem erfindungsgemäßen Sauggerät, nicht nur beim Sauggerät 10, eine Saugturbine und Antriebsmotor als Saugaggregat geeignet.

Der Schmutzsammelraum 21 wird von der Bodenwand 22 sowie Seitenwänden 23 begrenzt. Das Unterteil 20 ist durch einen Deckel 24 abgedeckt, der zweckmäßigerweise lösbar vom Unterteil 20 ist, so dass in dem Schmutzsammelraum 21 angesammelter Schmutz leicht entfernt werden kann. Möglich wäre es, dass im Schmutzsammelraum 21 noch ein Auffangbehälter, beispielsweise ein Filtersack, angeordnet ist. Beim noch erläuterten Abreinigungsbetrieb hingegen ist ein derartiger Filtersack nicht notwendig, weil der Filter 29 effektiv abgereinigt wird.

Die Absaugkanalanordnung 25 ist am Saugergehäuse 12 vorgesehen, insbesondere am Deckel 24.

An einer Deckwand 24A des Deckels 24 ist beispielsweise eine Halterung für den Filter 29. Der Filter 29 ist beispielsweise in eine Öffnung 24B der Deckwand 24A eingesetzt und verschließt diese, sodass der Schmutz es im Staubsammelraum oder Schmutzsammelraum 21 zurückgehalten wird.

Neben dem Filter 29 oder an dessen Außenumfang ist eine Seitenwand oder Umfangswand 26 und oberhalb des Filters 29 ist eine Deckwand 28 der Absaugkanalanordnung 25 vorgesehen. Die Umfangswand 26 und die Deckwand 28 können beispielsweise einen Absaugkanal der Absaugkanalanordnung 25 begrenzen, der zum Luftauslass 17 führt.

An der Absaugkanalanordnung 25 ist ein Fremdlufteinlass 30 für Spülluft oder Fremdluft F vorgesehen, die entgegen der Strömungsrichtung des Saugstroms T den Filter 29 durchströmen kann und somit am Filter 29 anhaftende Partikel P in Richtung des Schmutzsammelraums 21 abzustoßen. Das ist in den Figuren 2 und 5 angedeutet. Die Partikel P fallen also beispielsweise von der Seitenfläche 29A ab und sammelt sich am Boden bzw. der Bodenwand 29 des Schmutzsammelraums 21.

Der Fremdlufteinlass 30 ist durch ein Fremdluftventil 35 verschließbar, sodass dieses seine Schließstellung L einnimmt und im normalen Saugbetrieb des Sauggeräts 10 entsprechend den Figuren 1 und 4 der Saugstrom T vom Saugeinlass 18 durch den Schmutzsammelraum 21 und den Filter 29 hindurch in Richtung des Luftauslasses 17 strömt. Für einen Abreinigungsbetrieb, der in den Figuren 2, 3 und 5 dargestellt ist, ist jedoch der Fremdlufteinlass 30 durch das in seiner Durchlassstellung O befindliche Fremdluftventil 35 geöffnet, d.h. die Fremdluft F kann durch den Fremdlufteinlass 30 einströmen und wird durch das im Staubsammelraum 21 vorhandene Unterdruckvolumen bzw. den dort herrschenden Unterdruck sozusagen angesaugt, wodurch der Filter 29 von Partikeln P abgereinigt wird.

Das Fremdluftventil 35 umfasst einen Fremdluftventilkörper 37, der in der Art eines Tellers 38 ausgestaltet ist oder einen Teller 38 aufweist. Der zumindest teilweise tellerförmigen Fremdluftventilkörper 37 liegt in der Schließstellung L an einem Ventilsitz 36 an, der sich um den Fremdlufteinlass 30 erstreckt. Wenn der Fremdluftventilkörper 37 am Ventilsitz 36 anliegt, ist der Fremdlufteinlass 30 verschlossen.

Vorteilhaft ist am Teller 38 oder am Ventilsitz 36 oder beiden eine Dichtung 39 zum dichten Verschließen des Fremdlufteinlasses 30 vorgesehen.

Der Fremdluftventilkörper 37 ist an einer Führung 33 zwischen der Schließstellung L und der Durchlassstellung O verschieblich, insbesondere linear verschieblich, geführt. Beispielsweise ist an der Deckwand 24A ein Stützkörper 32, insbesondere in der Art eines Domes, angeordnet, in dessen Innenraum die Führung 33 vorgesehen ist. In die Führung 33 greift ein Führungsvorsprung 34 des Fremdluftventilkörpers 37 ein. Der Führungsvorsprung 34 steht beispielsweise vor den Teller 38 vor.

Eine zweckmäßige Ausgestaltung der Erfindung schlägt vor, dass ein Führungsgehäuse des mindestens einen Fremdluftventils in einem Innenraum des Fremdlufteinlasses angeordnet ist. Das ist auch beim Ausführungsbeispiel der Fall, d.h. dass sich der oder die Fremdlufteinlässe 30 um den Stützkörper 32 herum erstrecken. Beispielsweise ist steht der Stützkörper 32 mit einer oder mehreren Stützen abgestützt oberhalb des Fremdlufteinlasses 30.

Der Fremdlufteinlass 30 hat eine nicht runde Umfangskontur, sodass ein möglichst großer Strömungsquerschnitt möglich ist. Beispielsweise hat der Fremdlufteinlass eine etwa kleeblattförmige Gestalt.

Die Umfangswand 26 und die Deckwand 28 begrenzen eine Kammer 25A der Absaugkanalanordnung 25. Die Kammer 25A ist stromabwärts des Filters 29 angeordnet.

Der Fremdlufteinlass 30 ist beispielsweise an einer Wand der Kammer 25A vorgesehen.

Ein neben der Kammer 25A angeordnetes Betätigungskammer-Gehäuse 40 umfasst beispielsweise eine Deckwand 41 sowie eine Umfangswand 42, die das Gehäuse 40 begrenzen. Der Deckwand 41 gegenüberliegend ist das Betätigungskammer-Gehäuse 40 durch einen Betätigungskörper 43 verschlossen, der mit dem Fremdluftventilkörper 37 bewegungsgekoppelt oder verbunden ist. Beispielsweise umfasst der Betätigungskörper 43 einen Betätigungsteller 44, von dem ein Verbindungsabschnitt 45 absteht. Der Verbindungsabschnitt 45 ist mit dem Führungsvorsprung 34 des Fremdluftventilkörpers 37 verbunden, beispielsweise durch eine Steckverbindung. Der Verbindungsabschnitt 45 ist beispielsweise in dem Führungsvorsprung 34 eingesteckt. Ein bolzenartiges Verbindungselement 46, beispielsweise eine Schraube, verbindet den Führungsvorsprung 34 mit dem Verbindungsabschnitt 45.

Der Betätigungskörper 43 ist druckdicht mit dem Betätigungskammer-Gehäuse 40 verbunden, nämlich anhand einer elastischen Wand oder Dichtung 47.

Der Betätigungskörper 43 ist in die Dichtung 47 beispielsweise mit einem seinem äußeren Randbereich verbunden, insbesondere eingeknüpft. Für Verbindung zwischen dem Betätigungskörper 43 und der Dichtung 47 kann beispielsweise eine Verklebung vorgesehen sein. Vorliegend ist zweckmäßigerweise eine Aufnahme 48 vorgesehen, insbesondere eine gabelförmige Aufnahme 48, in die der äußere Rand des Betätigungskörpers 43, insbesondere des Betätigungstellers 44, eingreift.

Ein äußerer Randbereich 49 der Dichtung 47, beispielsweise eine Wand, ist mit der Umfangswand 42 dicht verbunden, beispielsweise an diese angeklebt. Die Umfangswand des Randbereichs 49 kann auch eine elastische Wand sein, sodass die Dichtung 47 beispielsweise von umfangsseitig außen oder innen elastisch an der Umfangswand 42 anliegt.

Zwischen der Umfangswand 42 und dem Betätigungsteller 44 hat die Dichtung 47 vorzugsweise eine oder mehrere Falten 50, die ein Bewegungsspiel des Betätigungskörpers 43 zum Verstellen des Fremdluftventilkörpers 37 in die Schließstellung L oder die Durchlassstellung O ermöglichen. Es versteht sich, dass diese Falten 50 eine Option darstellen, d.h. dass auch die zweckmäßigerweise vorgesehene elastische Ausgestaltung der Dichtung 47 ein solches Bewegungsspiel ermöglichen könnte. Zweckmäßigerweise erleichtert die elastische Qualität der Dichtung 47 das Bewegungsspiel.

Anstelle einer Gummidichtung oder sonstigen elastischen Dichtung oder in Ergänzung derselben könnten selbstverständlich auch Labyrinthdichtungen, Spaltdichtungen oder dergleichen zwischen einem Fremdluftventilkörper und einem Ventilsitz oder einem mit dem Fremdluftventilkörper bewegungsgekoppelten oder verbundenen Betätigungskörper und der zugeordneten Betätigungskammer bei einem erfindungsgemäßen Sauggerät, also nicht nur beim Sauggerät 10, vorgesehen sein.

Die an dem Betätigungskörper 43 ist eine Betätigungsfläche 51 vorgesehen, die durch Unterdruckbeaufschlagung zu einer Verstellung des Fremdluftventils 35 in Richtung der Schließstellung L betätigbar ist. Die Betätigungsfläche 51 umfasst beispielsweise die der Betätigungskammer 31 zugewandte Seite des Betätigungstellers 44 oder des Betätigungskörpers 43. Zudem ist zweckmäßigerweise vorgesehen, dass auch die der Betätigungskammer 31 zugewandte Seite 52 der Dichtung 47 einen Bestandteil der Betätigungsfläche 51 bildet, sodass sie bei Unterdruckbeaufschlagung ebenfalls für eine Verstellung des Fremdluftventils 35 in Richtung der Schließstellung L sorgt.

Wenn auf die Betätigungsfläche 51 ein Unterdruck U einwirkt, wird diese sozusagen in Richtung der Betätigungskammer 31 gezogen, wobei sie den Fremdluftventilkörper 37 in Richtung des Ventilsitzes 36 mitnimmt und dieser somit in die Schließstellung L betätigt wird. Weiterhin sorgt der Unterdruck U auf die Betätigungsfläche 51 dafür, dass der Fremdluftventilkörper 37 am Ventilsitz 36 gehalten wird, also das Fremdluftventil 35 in der Schließstellung L bleibt.

Eine Verstellung des Betätigungskörpers 43 und somit des Fremdluftventilkörpers 37 in Richtung der Schließstellung L wird durch eine Schließfeder 53 unterstützt, die sich einerseits am Stützkörper 32 und somit einer strukturfesten Komponente des Sauggeräts 10 oder des Saugergehäuses 12 und andererseits an der von der Betätigungsfläche 51 abgewandten Unterseite oder Rückseite des Betätigungskörpers 43 abstützt.

Einem Fremdluftventilkörper oder Betätigungskörper eines Fremdluftventils kann bei einem erfindungsgemäßen Sauggerät mindestens ein Anschlagdämpfer zugeordnet sein, der zum Anschlagen in der Schließstellung oder der Durchlassstellung des Fremdluftventils dient. Beim Ausführungsbeispiel ist beispielsweise ein Dämpfer 55 für den Fremdluftventilkörper 37 vorgesehen. Der Dämpfer 55 umfasst beispielsweise ein Gummielement, insbesondere aus elastischem oder nachgiebigem Gummi, zweckmäßigerweise Moosgummi. Der Dämpfer 55 ist beispielsweise an der dem Fremdluftventilkörper 37 zugeordneten oder zugewandten Oberseite des Stützkörpers 32 angeordnet.

Eine effektive mit Unterdruck U belastbare Fläche der Betätigungsfläche 51 ist größer als eine effektive mit Unterdruck belastbare Fläche einer Frontseite 54 des Fremdluftventilkörpers 37. Dies hat zur Folge, dass bei gleichem Unterdruck, der einerseits auf die Betätigungsfläche 51 und andererseits auf die Frontseite 54 wirkt, das Fremdluftventil 35 in die Schließstellung L verstellt wird oder in der Schließstellung L gehalten wird. Beispielsweise wirkt einerseits auf die Betätigungsfläche 51 und andererseits auf die Frontseite 54 ein Unterdruck, der vom Saugaggregat 15 bereitgestellt wird, wenn nicht nur wie ohnehin beim Saugbetrieb üblich zwischen der Frontseite 54 und dem Saugaggregat 15, sondern auch zwischen dem Saugaggregat 15 und der Betätigungsfläche 51 eine Strömungsverbindung besteht, die von einer Drucksteuereinrichtung 60 herstellbar ist.

Die Drucksteuereinrichtung 60 umfasst beispielsweise ein Steuerventil 61, dessen Steuerventilglied 62 einen Strömungskanal 63 zwischen der Betätigungskammer 31 und dem Luftauslass 17 und somit dem Saugaggregat 15 öffnen oder verschließen kann.

Von der Betätigungskammer 31 führt ein Kanal 64 in eine Ventilkammer 65 des Steuerventils 61. Die Ventilkammer 65 kommuniziert einerseits mit dem Strömungskanal 63, andererseits mit atmosphärischem Druck der Umgebung des Sauggeräts 10.

Beispielsweise ist das Steuerventilglied 62 des Steuerventils 61 in einem Führungskanal 66 geführt, der einerseits in die Ventilkammer 65 ausmündet, andererseits zu Umgebung des Saugaggregats 10 oberseitig offen ist, wo atmosphärischer Druck A herrscht. Somit bildet der Führungskanal 66 einen mindestens einen Verbindungskanal 66A zu dem das Sauggerät 10 umgebenden atmosphärischen Druck A. Beispielsweise ist eine Einströmöffnung 69 zwischen einer Umfangswand 67, die den Führungskanal 66 begrenzt, und einem Betätigungsabschnitt 68, beispielsweise einem stabförmigen Betätigungsabschnitt, vorgesehen.

Das Steuerventilglied 62 ist in dem Führungskanal 66 linear verstellbar zwischen einer Saugbetriebsstellung (Figuren 1,4) in welcher das Steuerventilglied 62 die Einströmöffnung 69 verschließt, und einer Abreinigungsstellung (Figuren 3, 4, 5) in welcher die Einströmöffnung 69 freigegeben ist. In der Saugbetriebsstellung ist weiterhin der Strömungskanal 63 mit dem Kanal 64 und somit mit der Betätigungskammer 31 strömungsverbunden, so dass vom Saugaggregat 15 erzeugter Unterdruck U auf die Betätigungsfläche 51 wirkt. Das Steuerventilglied 62 ist aus einer Strömungsverbindung zwischen dem Kanal 64 und dem Strömungskanal 63 herausbewegt. Somit wird das Fremdluftventil 35 durch Unterdruckbeaufschlagung der Betätigungsfläche 51 in der Schließstellung L gehalten oder in diese verstellt.

Das Steuerventilglied 62 liegt in der Saugbetriebsstellung beispielsweise mit seinem Außenumfang am Innenumfang der Umfangswand 67 an. Dies ist in der Zeichnung die obere Stellung. In der Saugbetriebsstellung kann der atmosphärische Druck A aus der Umgebung des Sauggeräts 10 nicht auf die Betätigungsfläche 51 wirken.

Die Strömungsverhältnisse während des Saugbetriebs bzw. der Saugstrom T sind in den Figuren 1 und 4 durch Pfeile dargestellt. Die in Figur 1 eingezeichneten transparenten Pfeile symbolisieren den Unterdruck U, der die Betätigungsfläche 51 beaufschlagt.

Durch eine manuelle Betätigung mit einer Betätigungskraft B ist das Steuerventil 61 in die Abreinigungsstellung verstellbar. Dabei wird das Steuerventilglied 62 aus dem Führungskanal 66 herausbewegt (gestrichelt in Figur 4 dargestellt), wodurch einerseits die Einströmöffnung 69 zur Atmosphäre hin frei wird, d.h. atmosphärischer Druck A in die Betätigungskammer 31 einströmen kann, andererseits die Strömungsverbindung zwischen der Betätigungskammer 31 und dem Saugaggregat 15 unterbrochen wird. Das Steuerventilglied 62 verschließt dann beispielsweise eine Einströmöffnung 73 des Strömungskanals 63. Das Saugaggregat 15 kann sozusagen die Betätigungsfläche 51 nicht mehr mit Unterdruck U beaufschlagen, so dass der auf die Frontseite 54 des Fremdluftventilkörpers 37 einwirkende Unterdruck des Saugaggregats 15 den Fremdluftventilkörper 37 in Richtung der Durchlassstellung O betätigt.

Dabei wird zugleich die Schließfeder 53 gespannt, sodass sie das Fremdluftventil 35 in Richtung der Saugbetriebsstellung betätigen kann.

Die Strömungsverhältnisse bei der Abreinigung sind in den Figuren 2 und 5 durch schwarze Pfeile angedeutet, die das Abstoßen der Partikel P vom Filter 29 andeuten sollen.

Das Steuerventil 61 ist in Richtung der Saugbetriebsstellung durch eine Feder 71 belastet. Die Feder 71 stützt sich einerseits an einem Gehäuse des Steuerventils 61, beispielsweise an einer oberen Stirnseite 71 der Umfangswand 61, ab. Die Feder 71 könnte sich aber auch an einer sonstigen strukturfesten Komponente des Saugergehäuses 12 abstützen. Andererseits stützt sich die Feder 71 an einem Betätigungskopf 72 ab, der am Betätigungsabschnitt 68 angeordnet ist. Der Betätigungskopf 72 ist beispielsweise pilzförmig.

Die Feder 71 ist vom Betätigungsabschnitt 68 durchdrungen, könnte aber selbstverständlich auch an anderer Stelle vorgesehen sein, d.h. beispielsweise neben dem Betätigungsabschnitt 68.

Wenn also die Betätigungskraft B nicht mehr auf das Steuerventil 61 einwirkt, stellt die Feder 71 das Steuerventil 61 in Richtung der Saugbetriebsstellung, wodurch die Strömungsverbindung zwischen der Betätigungskammer 31 und somit der Betätigungsfläche 61 und dem Saugaggregat 15 geöffnet und andererseits die Verbindung der Betätigungskammer 31 zur Atmosphäre hin geschlossen wird. Ein Unterdruckvolumen 79 zwischen dem Saugaggregat 15 und der Betätigungsfläche 51 ist relativ klein im Vergleich zu einem Unterdruckvolumen 78, dass der Frontseite 54 zugeordnet ist. Das Unterdruckvolumen 78 umfasst beispielsweise den gesamten Schmutzsammelraum 21.

Dies trägt dazu bei, dass das Steuerventil 61 sehr schnell aus der Saugbetriebsstellung in die Abreinigungsstellung verstellbar ist, wenn der atmosphärische Druck A auf die Betätigungsfläche 51 einwirkt. Auch in Gegenrichtung, d.h. in Richtung der Saugbetriebsstellung muss das Saugaggregat 15 nur den relativ kleinen Raum der Betätigungskammer 31 sowie der Kanäle 63, 64 evakuieren, bis der dann anstehende Unterdruck U die Betätigungsfläche 51 so stark belastet, dass das Fremdluftventil 35 in Richtung der Schließstellung L betätigt wird und dort gehalten wird.

Beispielhaft sei erwähnt, dass selbstverständlich auch andere Antriebskonzepte zusätzlich oder ergänzend zu den bereits erläuterten Antriebskonzepten wirksam sein können. So ist beispielsweise möglich, dass eine Öffnungsfeder 80 den Betätigungskörper 43 in Richtung der Durchlassstellung O belastet. Zweckmäßigerweise ist vorgesehen, dass die Öffnungsfeder 80 eine kleinere Federkraft hat als Schließfeder 53. Die Öffnungsfeder 80 ist schematisch in Figur 4 eingezeichnet.

Weiterhin ist es möglich, dass zur Betätigung des Fremdluftventilkörpers 37 ein motorischer Antrieb 81 vorgesehen ist. Der Antrieb 81 kann ein Schließantrieb und/oder ein Öffnungsantrieb sein. Beispielsweise kann der Antrieb 81 nur dazu vorgesehen sein, das Steuerventilglied oder den Fremdluftventilkörper 37 in Richtung der Schließstellung L oder nur in Richtung der Durchlassstellung O oder in beide Richtungen zu betätigen. Der Antrieb 81 kann beispielsweise einen in Richtung der Schließstellung L wirksamen Elektromagneten 82 und/oder einen in Richtung der Durchlassstellung O wirksamen Elektromagneten 83 umfassen. Der Antrieb 81 ist schematisch in Figur 5 eingezeichnet.

Auch das Steuerventil 61 oder allgemeiner gesagt die Drucksteuereinrichtung 60 kann motorisch angetrieben sein, beispielsweise durch einen motorischen Steuerventilantrieb 74. Der Steuerventilantrieb 74 umfasst beispielsweise einen elektrischen Linearmotor, insbesondere eine Anordnung aus einem oder mehreren Elektromagneten. Der Steuerventilantrieb 74 kann beispielsweise nur in Richtung der Abreinigungsstellung oder nur in Richtung der Saugbetriebsstellung oder in beide Richtungen wirksam sein.

Der Steuerventilantrieb 74 kann beispielsweise durch eine Steuerung 75 ansteuerbar sein, insbesondere eine Mikroprozessorsteuerung oder eine analoge oder digitale elektronische Schaltung. Die Steuerung 75 steuert den Steuerventilantrieb 74 beispielsweise zu einem zyklischen Betätigen des Fremdluftventils 35 an. Die Steuerung 75 kann aber auch anhand von Sensoren 76, 77, beispielsweise Drucksensoren, einen Verschmutzungsgrad des Filters 29 erfassen und in Abhängigkeit davon eine Abreinigung, d.h. eine Spülung des Filters 29 durch Öffnen des Fremdluftventils 35, veranlassen. Der Sensor 76 ist beispielsweise im Schmutzsammelraum 21 angeordnet. Der Sensor 77 ist beispielsweise im Absaugkanal 25 angeordnet. Die Sensoren 76, 77 erfassen die jeweils vor Ort herrschenden Druckverhältnisse, besser gesagt Unterdruckverhältnisse, insbesondere eine Druckdifferenz am Filter 29. Wenn der Filter 29 verschmutzt ist, ist die Druckdifferenz groß, bei sauberem Filter kleiner.

Alternativ zu der Unterdruckerzeugung durch das Saugaggregat 15 oder dieses unterstützend kann auch eine Druckerzeuger 87 vorgesehen sein, der zum Evakuieren oder jedenfalls zum Erzeugen von Unterdruck im Bereich der Betätigungskammer 31 ausgestaltet ist. Somit kann beispielsweise die Steuerung 75 oder eine dem Druckerzeuger 87 zugeordnete separate Steuerung 86 den Druckerzeuger 87 zum Erzeugen von Unterdruck U in der Betätigungskammer 31 und somit zum Betätigen des Fremdluftventils 35 in Richtung der Schließstellung L ansteuern. Die Steuerung 86 kann aber auch den Druckerzeuger 87 abschalten, sodass das Fremdluftventil 35 nicht mehr in Richtung der Schließstellung L belastet ist und somit in Richtung der Durchlassstellung O verstellbar ist. Zusätzlich kann die Steuerung 86 dabei beispielsweise ein Steuerventil in der Art des Steuerventils 61 öffnen, sodass atmosphärischer Druck in die Betätigungskammer 31 einströmen und/oder die Betätigungsfläche 51 beaufschlagen kann.

Es versteht sich, dass nur eine der Steuerungen 86 oder 75 vorgesehen sein können. Ferner ist es vorteilhaft, wenn eine solche Steuerung oder die Steuerung 75 oder die Steuerung 86 zum Ansteuern eines motorischen Antriebs für ein Fremdluftventil ausgestaltet ist, beispielsweise zum Ansteuern des Antriebs 81.

An dem Fremdluftventilkörper 37 greifen beispielsweise eine oder mehrere Kräfte FO in Richtung der Durchlassstellung O an, beispielsweise eine Gewichtskraft G des Fremdluftventilkörpers 37 und/oder des Betätigungskörpers 43.

Ferner kann eine Federkraft FK der Öffnungsfederanordnung 80 an dem Fremdluftventilkörper 37 in Richtung der Durchlassstellung O angreifen.

Insbesondere greift in Richtung der Durchlassstellung O der durch das Saugaggregat 15 erzeugte Unterdruck U2, der an der Frontseite 54 angreift, an dem Fremdluftventilkörper 37 an.

Entgegen einer oder mehrerer dieser in Richtung der Durchlassstellung O wirkenden Kräfte G und/oder FK und/oder U2, also Bestandteilen der Kraft FO, wird der Fremdluftventilkörper 37 zweckmäßigerweise durch Beaufschlagung der Betätigungsfläche 51 mit Unterdruck U in Richtung der Schließstellung L anhand der Drucksteuereinrichtung 60 und/oder der Beaufschlagung der Betätigungsfläche 51 mit Unterdruck U betätigt.

## Patentansprüche

1. Sauggerät mit einem Saugaggregat (15) zum Erzeugen eines Saugstroms und mit einem Saugergehäuse (12), in welchem ein Schmutzsammelraum (21) angeordnet ist, der einen Saugeinlass (18) aufweist und über mindestens ein Filter (29) und eine Absaugkanalanordnung (25) mit dem Saugaggregat (15) strömungsverbunden ist, wobei an der Absaugkanalanordnung (25) zwischen dem Filter (29) und dem Saugaggregat (15) mindestens ein durch ein Fremdluftventil (35) verschließbarer Fremdlufteinlass (30) angeordnet ist, wobei das Fremdluftventil (35) einen Fremdluftventilkörper (37) zum Verschließen des Fremdlufteinlasses (30) aufweist, der zwischen einer den Fremdlufteinlass (30) verschließenden Schließstellung (L) und einer den Fremdlufteinlass (30) freigebenden Durchlassstellung (O) verstellbar ist, in welcher durch den Fremdlufteinlass (30) einströmende Fremdluft (F) den mindestens einen Filter (29) zum Abreinigen in Richtung des Schmutzsammelraums (21) durchströmt, wobei das Sauggerät (10) eine Drucksteuereinrichtung (60) zur Beaufschlagung einer mit dem Fremdluftventilkörper (37) verbundenen Betätigungsfläche (51) mit Unterdruck (U) zur Verstellung des Fremdluftventilkörpers (37) in Richtung der Schließstellung (L) oder zum Halten des Fremdluftventilkörpers (37) in der Schließstellung (L) aufweist, **dadurch gekennzeichnet, dass** die Drucksteuereinrichtung (60) zur Beaufschlagung der mit dem Fremdluftventilkörper (37) verbundenen Betätigungsfläche (51) mit Unterdruck (U) zur Verstellung des Fremdluftventilkörpers (37) in Richtung der Schließstellung (L) oder zum Halten des Fremdluftventilkörpers (37) in der Schließstellung (L) entgegen einer in Richtung der Durchlassstellung (O) auf den Fremdluftventilkörper (37) wirkenden Kraft (FO) ausgestaltet oder vorgesehen ist, wobei die Kraft (FO) einen, insbesondere durch das Saugaggregat (15) erzeugten, auf den Fremdluftventilkörper (30) in Richtung der Durchlassstellung (O) wirkenden Unterdruck (U2) umfasst oder eine Unterdruckkraft ist.

2. Sauggerät nach Anspruch 1, **dadurch gekennzeichnet, dass** die in Richtung der Durchlassstellung (O) auf den Fremdluftventilkörper (37) wirkende Kraft (FO) eine an dem Fremdluftventilkörper (37) angreifende Gewichtskraft (G) umfasst oder ist.

3. Sauggerät nach Anspruch 2, **dadurch gekennzeichnet, dass** die in Richtung der Durchlassstellung (O) auf den Fremdluftventilkörper (37) wirkende Kraft (FO) eine in Richtung der Durchlassstellung (O) auf den Fremdluftventilkörper (37) wirkende Federkraft (FK) umfasst oder ist.

4. Sauggerät nach einem der vorhergehenden Ansprüche, **dadurch gekennzeichnet, dass** ein den Fremdluftventilkörper (37) in Richtung der Durchlassstellung (O) betätigendes oder dem Fremdluftventilkörper (37) zu seiner Betätigung in die Durchlassstellung (O) zugeordnetes Unterdruckvolumen (78) des Sauggeräts (10) größer, insbesondere mindestens 5-10 % größer, vorzugsweise 20-30 % größer, zweckmäßigerweise mindestens zweimal oder dreimal größer, als ein auf die Betätigungsfläche (51) einwirkendes oder der Betätigungsfläche (51) zur Betätigung des Fremdluftventilkörpers (37) in Richtung der Schließstellung (L) oder zum Halten des Fremdluftventilkörpers (37) in der Schließstellung (L) zugeordnetes Unterdruckvolumen (79) ist.

5. Sauggerät nach einem der vorhergehenden Ansprüche, **dadurch gekennzeichnet, dass** die Drucksteuereinrichtung (60) zur Beaufschlagung der Betätigungsfläche (51) mit dem Unterdruck (U) mit dem Saugaggregat (15) oder einem davon separaten Druckerzeuger (87) strömungsverbunden ist und/oder dass die durch die Drucksteuereinrichtung (60) beeinflussbare Betätigungsfläche (51) größer, insbesondere mindestens 1,2-mal bis 1,5-mal größer, als eine effektive Druckbeaufschlagungsfläche einer durch Unterdruck-Beaufschlagung durch das Saugaggregat (15) in Richtung der Durchlassstellung (O) betätigbare Frontseite (54) des Fremdluftventilkörpers (37) und/oder größer, insbesondere mindestens 1,2-mal bis 1,5-mal größer, als die Fläche des Fremdlufteinlasses (30) ist.

6. Sauggerät nach einem der vorhergehenden Ansprüche, **dadurch gekennzeichnet, dass** eine Frontseite (54) des Fremdluftventilkörpers (37) des Fremdluftventils (35) der Absaugkanalanordnung (25) zugewandt und durch Unterdruck-Beaufschlagung durch das Saugaggregat (15) in Richtung der Durchlassstellung (O) betätigbar ist.

7. Sauggerät nach einem der vorhergehenden Ansprüche, **dadurch gekennzeichnet, dass** es eine Öffnungsfederanordnung (80) und/oder einen motorischen Öffnungsantrieb (81 83) zum Betätigen oder Antreiben des Fremdluftventilkörpers (37) in Richtung der Durchlassstellung (O) aufweist.

8. Sauggerät nach einem der vorhergehenden Ansprüche, **dadurch gekennzeichnet, dass** es eine Schließfederanordnung (53) und/oder einen motorischen Schließantrieb (81, 82) zum Betätigen oder Antreiben des Fremdluftventilkörpers (37) in Richtung der Schließstellung (L) aufweist.

9. Sauggerät nach einem der vorhergehenden Ansprüche, **dadurch gekennzeichnet, dass** die Drucksteuereinrichtung (60) zum Entlasten der Betätigungsfläche (51) von dem das Fremdluftventil (35) in Richtung der Schließstellung (L) belastenden oder antreibenden Unterdruck (U) mindestens einen Verbindungskanal (66A) zu dem das Sauggerät (10) umgebenden atmosphärischen Druck (A) oder mindestens eine Einströmöffnung (69) für den das Sauggerät (10) umgebenden atmosphärischen Druck (A) aufweist.

10. Sauggerät nach einem der vorhergehenden Ansprüche, **dadurch gekennzeichnet, dass** die Drucksteuereinrichtung (60) mindestens ein Steuerventil (61) zum Öffnen oder Verschließen eines Verbindungskanals zu einem das Sauggerät (10) umgebenden atmosphärischen Druck und/oder zum Öffnen oder Verschließen einer Strömungsverbindung zu einem den Unterdruck (U) für die Betätigungsfläche (51) bereitstellenden Druckerzeuger (87), insbesondere dem Saugaggregat (15), aufweist, wobei vorteilhaft vorgesehen ist, dass das mindestens eine Steuerventil (61) ein manuell betätigbares Steuerventil (61) ist oder einen motorischen Antrieb aufweist und/oder dass das mindestens eine Steuerventil (61) durch eine Feder (71) oder Federanordnung in eine Stellung beaufschlagt ist, bei der die Betätigungsfläche (51) mit Unterdruck (U) zur Verstellung des Fremdluftventilkörpers (37) in Richtung der Schließstellung (L) oder zum Halten des Fremdluftventilkörpers (37) in der Schließstellung (L) beaufschlagt ist.

11. Sauggerät nach einem der vorhergehenden Ansprüche, **dadurch gekennzeichnet, dass** die Drucksteuereinrichtung (60) ein Schaltventil umfasst oder ist, das zwischen einer Saugbetriebstellung, in der es eine Strömungsverbindung zwischen einem den Unterdruck (U) für die Betätigungsfläche (51) bereitstellenden Druckerzeuger (87) und/oder dem Saugaggregat (15) schaltet und eine Strömungsverbindung zwischen der Betätigungsfläche (51) und das Sauggerät (10) umgebenden atmosphärischen Druck unterbricht, und einer Abreinigungsstellung schaltbar ist, in welcher es die Strömungsverbindung zwischen der Betätigungsfläche (51) und dem Druckerzeuger (87) und/oder dem Saugaggregat (15) unterbricht und die Strömungsverbindung zwischen der Betätigungsfläche (51) und dem atmosphärischen Druck herstellt.

12. Sauggerät nach einem der vorhergehenden Ansprüche, **dadurch gekennzeichnet, dass** die Betätigungsfläche (51) an einer von dem Staubsammelraum abgewandten Rückseite des Fremdluftventilkörpers (37) angeordnet ist oder einen Bestandteil eines Betätigungskörpers (43) bildet, der mit dem Fremdluftventilkörper (37) verbunden oder bewegungsgekoppelt ist.

13. Sauggerät nach einem der vorhergehenden Ansprüche, **dadurch gekennzeichnet, dass** die Betätigungsfläche (51) in einem Innenraum einer Betätigungskammer (31) angeordnet ist und ein die Betätigungsfläche (51) aufweisender Körper, insbesondere der Fremdluftventilkörper (37) oder ein mit dem Fremdluftventilkörper (37) verbundener oder bewegungsgekoppelter Betätigungskörper (43), insbesondere anhand einer Dichtung (57) oder in einem Dichtsitz, beweglich an einem die Betätigungskammer (31) aufweisenden Betätigungskammer-Gehäuse (40) gelagert ist, wobei vorteilhaft vorgesehen ist, dass der Fremdlufteinlass (30) an einer Wand (24A) des Saugergehäuses (12) neben dem Betätigungskammer-Gehäuse (40) angeordnet ist und/oder dass die Betätigungskammer (31) mit der Drucksteuereinrichtung (60), insbesondere einem Steuerventil derselben, strömungsverbunden ist, wobei die Drucksteuereinrichtung (60) mit einem den Unterdruck (U) für die Betätigungsfläche (51) bereitstellenden Druckerzeuger (87), insbesondere dem Saugaggregat (15), strömungsverbunden ist.

14. Sauggerät nach einem der vorhergehenden Ansprüche, **dadurch gekennzeichnet, dass** die Betätigungsfläche (51) an einer von der Absaugkanalanordnung (25) und/oder dem Filter (29) abgewandten Seite des Fremdluftventilkörpers (37) angeordnet ist.

15. Sauggerät nach einem der vorhergehenden Ansprüche, **dadurch gekennzeichnet, dass** der Fremdluftventilkörper (37) in der Schließstellung (L) an einem Ventilsitz (36) anliegt, wobei eine Dichtfläche des Ventilsitzes (36) der Absaugkanalanordnung (95) und/oder dem Filter (29) und/oder dem Schmutzsammelraum (21) zugewandt ist und/oder der Fremdluftventilkörper (37) in der Durchlassstellung (O) von dem Ventilsitz (36) weg zur Absaugkanalanordnung (25) und/oder zum Filter (29) und/oder zum Schmutzsammelraum (21) hin verstellt ist.

## Claims

1. Suction device with a suction unit (15) for generating a suction flow and with a vacuum cleaner housing (12), in which a dirt collecting chamber (21) having a suction inlet (18) and flow-connected to the suction unit (15) via at least one filter (29) and an extraction passage assembly (25) is located, wherein at least one external air inlet (30) closable by an external air valve (35) is located at the extraction passage assembly (25) between the filter (29) and the suction device (15), wherein the external air valve (35) has an external air valve body (37) for blocking the external air inlet (30), which external air valve body (37) is movable between a closed position (L) blocking the external air inlet (30) and a flow position (O) opening the external air inlet (30), in which external air (F) entering through the external air inlet (30) flows through the at least one filter (29) in the direction of the dirt collecting chamber (21) for cleaning, wherein the suction device (10) has a pressure control device (60) for applying a vacuum (U) to an actuating surface (51) connected to the external air valve body (37) for moving the external air valve body (37) in the direction of the closed position (L) or for holding the external air valve body (37) in the closed position (L), **characterised in that** the pressure control device (60) is provided or designed for applying a vacuum (U) to the actuating surface (51) connected to the external air valve body (37) to move the external air valve body (37) in the direction of the closed position (L) or to hold the external air valve body (37) in the closed position (L) against a force (FO) acting on the external air valve body (37) in the direction of the flow position (O), wherein the force (FO) comprises a vacuum (U2) generated by the suction unit (15) in particular and acting on the external air valve body (37) in the direction of the flow position (O) or is a vacuum force.

2. Suction device according to claim 1, **characterised in that** the force (FO) acting on the external air valve body (37) in the direction of the flow position (O) comprises a weight force (G) applied to the external air valve body (37).

3. Suction device according to claim 2, **characterised in that** the force (FO) acting on the external air valve body (37) in the direction of the flow position (O) comprises or is a spring force (FK) acting on the external air valve body (37).

4. Suction device according to any of the preceding claims, **characterised in that** a vacuum volume (78) of the suction device (10) which actuates the external air valve body (37) in the direction of the flow position (O) or is assigned to the external air valve body (37) for actuation into the flow position (O) is greater, in particular by at least 5 - 10% greater and preferably 20 - 30% greater than, expediently at least twice or three times as great as, a vacuum volume (79) acting on the actuating surface (51) or assigned to the actuating surface (51) for actuating the external air valve body (37) in the direction of the closed position (L) or for holding the external air valve body (37) in the closed position (L).

5. Suction device according to any of the preceding claims, **characterised in that** the pressure control device (60) is flow-connected to the suction unit (15) or to a pressure generator (87) separate therefrom for applying the vacuum (U) to the actuating surface (51), and/or **in that** the actuating surface (51) which can be influenced by the pressure control device (60) is greater, in particular 1.2- to 1.5-times greater, than an effective pressurisation area of a front side (54) of the external air valve body (37) which can be actuated by the application of a vacuum by the suction unit (15) in the direction of the flow position (O), and/or in particular 1.2- to 1.5-times greater, than the area of the external air inlet (30).

6. Suction device according to any of the preceding claims, **characterised in that** a front side (54) of the external air valve body (37) of the external air valve (35) faces the extraction passage assembly (25) and can be actuated in the direction of the flow position (O) by the application of a vacuum by the suction unit (15).

7. Suction device according to any of the preceding claims, **characterised in that** it has an opening spring assembly (80) and/or a motorised opening drive (81, 83) for actuating or driving the external air valve (35) in the direction of the flow position (O).

8. Suction device according to any of the preceding claims, **characterised in that** it has a closing spring assembly (53) and/or a motorised closing drive (81, 82) for actuating or driving the external air valve (35) in the direction of the closed position (L).

9. Suction device according to any of the preceding claims, **characterised in that** the pressure control device (60) has at least one connecting passage (66A) to the atmospheric pressure (A) surrounding the suction device (10) or at least one inflow opening (69) for the atmospheric pressure (A) surrounding the suction device (10) in order to relieve the actuating surface (51) of the vacuum (U) loading or driving the external air valve (35) in the direction of the closed position (L).

10. Suction device according to any of the preceding claims, **characterised in that** the pressure control device (60) has at least one control valve (61) for opening or blocking a connecting passage to an atmospheric pressure surrounding the suction device (10) and/or for opening or blocking a flow connection to a pressure generator (87), in particular the suction unit (15), providing the vacuum (U) for the actuating surface (51), wherein it is advantageously provided that the at least one control valve (61) is a manually actuable control valve (61) or has a motorised drive, and/or that the at least one control valve (61) is pressurised by a spring (71) or a spring assembly into a position in which a vacuum (U) is applied to the actuating surface (51) to move the external air valve body (37) in the direction of the closed position (L) or to hold the external air valve body (37) in the closed position (L).

11. Suction device according to any of the preceding claims, **characterised in that** the pressure control device (60) comprises or is a switching valve which can be switched between a suction mode position, in which it establishes a flow connection between a pressure generator (87) providing the vacuum (U) for the actuating surface (51) and/or the suction unit (15) and interrupts a flow connection between the actuating surface (51) and atmospheric pressure surrounding the suction device (10), and a cleaning position, in which it interrupts the flow connection between the actuating surface (51) and the pressure generator (87) and/or the suction unit (15) and establishes the flow connection between the actuating surface (51) and the atmospheric pressure.

12. Suction device according to any of the preceding claims, **characterised in that** the actuating surface (51) is located on a rear side of the external air valve body (37) averted from the dust collecting chamber or forms a part of an actuating body (43) connected or motion-coupled to the external air valve body (37).

13. Suction device according to any of the preceding claims, **characterised in that** the actuating surface (51) is located in an interior of the actuating chamber (31) and a body having the actuating surface (51), in particular the external air valve body (37) or an actuating body (43) connected or motion-coupled to the external air valve body (37), is movably mounted on an actuating chamber housing (40), in particular by way of a seal (57) or in a seal seat, wherein the external air inlet (30) is located at a wall (24A) of the vacuum cleaner housing (12) adjacent to the actuating chamber housing (40), and/or **in that** the actuating chamber (31) is flow-connected to the pressure control device (60), in particular to a control valve thereof, wherein the pressure control device (60) is flow-connected to a pressure generator (87) providing the vacuum (U) for the actuating surface (51), in particular the suction unit (15).

14. Suction device according to any of the preceding claims, **characterised in that** the actuating surface (51) is located on a side of the external air valve body (37) which is averted from the extraction passage assembly (25) and/or the filter (29).

15. Suction device according to any of the preceding claims, **characterised in that** the external air valve body (37) bears against a valve seat (36) in the closed position (L), wherein a sealing surface of the valve seat (36) faces the extraction passage assembly (25) and/or the filter (29) and/or the dirt collecting chamber (21), and/or wherein the external air valve body (37) is moved away from the valve seat (36) towards the extraction passage assembly (25) and/or the filter (29) and/or the dirt collecting chamber (21) in the flow position (O).

## Revendications

1. Appareil d'aspiration avec un groupe d'aspiration (15) pour générer un flux d'aspiration et avec un boîtier d'aspirateur (12), dans lequel est disposé un espace de collecte de saletés (21), qui présente une entrée d'aspiration (18) et qui est en communication fluidique avec le groupe d'aspiration (15) par l'intermédiaire d'au moins un filtre (29) et d'un ensemble formant canal d'évacuation par aspiration (25), dans lequel au moins une entrée d'air extérieur (30) pouvant être fermée par une vanne d'air extérieur (35) est disposée au niveau de l'ensemble formant canal d'évacuation par aspiration (25) entre le filtre (29) et le groupe d'aspiration (15), dans lequel la vanne d'air extérieur (35) présente un corps de vanne d'air extérieur (37) pour fermer l'entrée d'air extérieur (30), qui peut être ajustée entre une position de fermeture (L) fermant l'entrée d'air extérieur (30) et une position de passage (O) dégageant l'entrée d'air extérieur (30), dans laquelle de l'air extérieur (F) affluant par l'entrée d'air extérieur (30) traverse l'au moins un filtre (29) aux fins du nettoyage en direction de l'espace de collecte de saletés (21), dans lequel l'appareil d'aspiration (10) présente un dispositif de commande de pression (60) pour soumettre une surface d'actionnement (51) reliée au corps de vanne d'air extérieur (37) à l'action d'une dépression (U) pour ajuster le corps de vanne d'air extérieur (37) en direction de la position de fermeture (L) ou pour maintenir le corps de vanne d'air extérieur (37) dans la position de fermeture (L), **caractérisé en ce que** le dispositif de commande de pression (60) est configuré ou prévu pour soumettre la surface d'actionnement (51) reliée au corps de vanne d'air extérieur (37) à l'action d'une dépression (U) pour ajuster le corps de vanne d'air extérieur (37) en direction de la position de fermeture (L) ou pour maintenir le corps de vanne d'air extérieur (37) dans la position de fermeture (L) à l'encontre d'une force (FO) agissant en direction de la position de passage (O) sur le corps de vanne d'air extérieur (37), dans lequel la force (FO) comprend une dépression (U2) générée en particulier par le groupe d'aspiration (15), agissant sur le corps de vanne d'air extérieur (30) en direction de la position de passage (O) ou est une force de dépression.

2. Appareil d'aspiration selon la revendication 1, **caractérisé en ce que** la force (FO) agissant en direction de la position de passage (O) sur le corps de vanne d'air extérieur (37) comprend ou est une force liée au poids (G) s'engageant au niveau du corps de vanne d'air extérieur (37).

3. Appareil d'aspiration selon la revendication 2, **caractérisé en ce que** la force (FO) agissant en direction de la position de passage (O) sur le corps de vanne d'air extérieur (37) comprend ou est une force de ressort (FK) agissant en direction de la position de passage (O) sur le corps de vanne d'air extérieur (37).

4. Appareil d'aspiration selon l'une quelconque des revendications précédentes, **caractérisé en ce qu'**un volume de dépression (78), actionnant le corps de vanne d'air extérieur (37) en direction de la position de passage (O) ou associé au corps de vanne d'air extérieur (37) aux fins de son actionnement dans la position de passage (O), de l'appareil d'aspiration (10) est supérieur, en particulier au moins supérieur de 5 à 10 %, de préférence supérieur de 20 à 30 %, de manière opportune au moins deux fois ou trois fois supérieur, à un volume de dépression (79) agissant sur la surface d'actionnement (51) ou associé à la surface d'actionnement (51) pour l'actionnement du corps de vanne d'air extérieur (37) en direction de la position de fermeture (L) ou pour maintenir le corps de vanne d'air extérieur (37) dans la position de fermeture (L).

5. Appareil d'aspiration selon l'une quelconque des revendications précédentes, **caractérisé en ce que** le dispositif de commande de pression (60) est en communication fluidique avec le groupe d'aspiration (15) ou un générateur de pression (87) séparé de celui-ci pour soumettre la surface d'actionnement (51) à l'action de la dépression (U), et/ou que la surface d'actionnement (51) pouvant être influencée par le dispositif de commande de pression (60) est supérieure, en particulier au moins 1,2 fois à 1,5 fois supérieure, à une surface d'application de pression effective d'un côté frontal (54), pouvant être actionné par une contrainte de dépression par le groupe d'aspiration (15) en direction de la position de passage (O), du corps de vanne d'air extérieur (37) et/ou est supérieure, en particulier au moins 1,2 fois à 1,5 fois supérieure, à la surface de l'entrée d'air extérieur (30).

6. Appareil d'aspiration selon l'une quelconque des revendications précédentes, **caractérisé en ce qu'**un côté frontal (54) du corps de vanne d'air extérieur (37) de la vanne d'air extérieur (35) est tourné vers l'ensemble formant canal d'évacuation par aspiration (25) et peut être actionné par une application de dépression par le groupe d'aspiration (15) en direction de la position de passage (O).

7. Appareil d'aspiration selon l'une quelconque des revendications précédentes, **caractérisé en ce qu'**il présente un ensemble formant ressort d'ouverture (80) et/ou un entraînement d'ouverture (81, 83) motorisé pour actionner ou entraîner le corps de vanne d'air extérieur (37) en direction de la position de passage (O).

8. Appareil d'aspiration selon l'une quelconque des revendications précédentes, **caractérisé en ce qu'**il présente un ensemble formant ressort de fermeture (53) et/ou un entraînement de fermeture (81, 82) motorisé pour actionner ou entraîner le corps de vanne d'air extérieur (37) en direction de la position de fermeture (L).

9. Appareil d'aspiration selon l'une quelconque des revendications précédentes, **caractérisé en ce que** le dispositif de commande de pression (60) présente, pour décharger la surface d'actionnement (51) de la dépression (U) contraignant ou entraînant la vanne d'air extérieur (35) en direction de la position de fermeture (L), au moins un canal de liaison (66A) avec la pression (A) atmosphérique entourant l'appareil d'aspiration (10) ou au moins une ouverture pour flux entrant (69) pour la pression (A) atmosphérique entourant l'appareil d'aspiration (10).

10. Appareil d'aspiration selon l'une quelconque des revendications précédentes, **caractérisé en ce que** le dispositif de commande de pression (60) présente au moins une vanne de commande (61) pour ouvrir ou fermer un canal de liaison avec une pression atmosphérique entourant l'appareil d'aspiration (10) et/ou pour ouvrir ou fermer une communication fluidique avec un générateur de pression (87) fournissant la dépression (U) pour la surface d'actionnement (51), en particulier avec le groupe d'aspiration (15), dans lequel il est prévu de manière avantageuse que l'au moins une vanne de commande (61) soit une vanne de commande (61) à actionnement manuel ou présente un entraînement motorisé, et/ou que l'au moins une vanne de commande (61) soit soumise à l'action d'un ressort (71) ou d'un ensemble formant ressort dans une position, où la surface d'actionnement (51) est soumise à l'action d'une dépression (U) pour ajuster le corps de vanne d'air extérieur (37) en direction de la position de fermeture (L) ou pour maintenir le corps de vanne d'air extérieur (37) dans la position de fermeture (L).

11. Appareil d'aspiration selon l'une quelconque des revendications précédentes, **caractérisé en ce que** le dispositif de commande pression (60) comprend ou est une vanne de commutation, qui peut être commutée entre une position en mode aspiration, dans laquelle elle commute une communication fluidique entre un générateur de pression (87) fournissant la dépression (U) pour la surface d'actionnement (51) et/ou le groupe d'aspiration (15) et interrompt une communication fluidique entre la surface d'actionnement (51) et la pression entourant l'appareil d'aspiration (10), et une position de nettoyage, dans laquelle elle interrompt la communication fluidique entre la surface d'actionnement (51) et le générateur de pression (87) et/ou le groupe d'aspiration (15) et établit la communication fluidique entre la surface d'actionnement (51) et la pression atmosphérique.

12. Appareil d'aspiration selon l'une quelconque des revendications précédentes, **caractérisé en ce que** la surface d'actionnement (51) est disposée au niveau d'un côté arrière, opposé à l'espace de collecte de poussières, du corps de vanne d'air extérieur (37) ou forme partie intégrante d'un corps d'actionnement (43), qui est relié ou couplé en déplacement au corps de vanne d'air extérieur (37).

13. Appareil d'aspiration selon l'une quelconque des revendications précédentes, **caractérisé en ce que** la surface d'actionnement (51) est disposée dans un espace intérieur d'une chambre d'actionnement (31) et un corps présentant la surface d'actionnement (51), en particulier le corps de vanne d'air extérieur (37) ou un corps d'actionnement (43) relié ou couplé en déplacement au corps de vanne d'air extérieur (37) est monté de manière mobile au niveau d'un boîtier de chambre d'actionnement (40) présentant la chambre d'actionnement (31) en particulier à l'aide d'un joint d'étanchéité (57) ou dans un siège étanche, dans lequel il est prévu de manière avantageuse que l'entrée d'air extérieur (30) soit disposée au niveau d'une paroi (24A) du boîtier d'aspirateur (12) à côté du boîtier de chambre d'actionnement (40), et/ou que la chambre d'actionnement (31) soit en communication fluidique avec le dispositif de commande de pression (60), en particulier avec une vanne de commande de celui-ci, dans lequel le dispositif de commande de pression (60) est en communication fluidique avec un générateur de pression (87) fournissant la dépression (U) pour la surface d'actionnement (51), en particulier avec le groupe d'aspiration (15).

14. Appareil d'aspiration selon l'une quelconque des revendications précédentes, **caractérisé en ce que** la surface d'actionnement (51) est disposée au niveau d'un côté, opposé à l'ensemble formant canal d'évacuation par aspiration (25) et/ou au filtre (29), du corps de vanne d'air extérieur (37).

15. Appareil d'aspiration selon l'une quelconque des revendications précédentes, **caractérisé en ce que** le corps de vanne d'air extérieur (37) repose dans la position de fermeture (L) au niveau d'un siège de vanne (36), dans lequel une surface étanche du siège de vanne (36) est tournée vers l'ensemble formant canal d'évacuation par aspiration (95) et/ou vers le filtre (29) et/ou vers l'espace de collecte de saletés (21) et/ou le corps de vanne d'air extérieur (37) est ajusté, dans la position de passage (O), de manière à s'éloigner du siège de vanne (36), en direction de l'ensemble formant canal d'évacuation par aspiration (25) et/ou en direction du filtre (29) et/ou en direction de l'espace de collecte de saletés (21).
